# EUROPÄISCHE PATENTSCHRIFT

(11) **EP 3 718 718 B1**
(45) Veröffentlichungstag und Bekanntmachung des Hinweises auf die Patenterteilung: **08.06.2022**
(21) Anmeldenummer: 20167773.9
(22) Anmeldetag: 02.04.2020
(51) Int. Cl.: B28B 3/02, B30B 15/04

(54) **FÜHRUNGSEINRICHTUNG IN EINER FORMMASCHINE UND FORMMASCHINE MIT EINER SOLCHEN FÜHRUNGSEINRICHTUNG**
GUIDING DEVICE IN A MOULDING MACHINE AND MOULDING MACHINE WITH SUCH A GUIDING DEVICE
DISPOSITIF DE GUIDAGE DANS UNE MACHINE DE MOULAGE ET MACHINE DE MOULAGE DOTÉE D'UN TEL DISPOSITIF DE GUIDAGE

(30) Priorität: 02.04.2019 DE 102019108574
(43) Veröffentlichungstag der Anmeldung: 07.10.2020
(73) Patentinhaber: KOBRA Formen GmbH, 08485 Lengenfeld (DE)
(72) Erfinder: STICHEL, Holger, 08485 Lengenfeld-OT Pechtelsgrün (DE)
(74) Vertreter: Baur & Weber Patentanwälte PartG mbB

(56) Entgegenhaltungen:
- DE-A1-102005 048 930
- DE-A1-102005 054 993
- DE-A1-102015 103 829

## Beschreibung

Die Erfindung betrifft eine Führungseinrichtung für eine Formmaschine und Formmaschine mit einer solchen Führungseinrichtung.

Die Herstellung von Betonformteilen, wie z. B. Pflastersteine erfolgt typischerweise im Rahmen einer maschinellen Fertigung mittels einer Formmaschine mit einer Stempeleinheit und ein als Form ausgebildetes Formunterteil, in das die Stempeleinheit eingreifen kann. In dem Formunterteil sind üblicherweise ein oder mehrere Formnester ausgebildet, die nach oben und unten geöffnet sind. Das Formunterteil wird mit einer unteren Begrenzungsebene eines Steinfelds auf eine horizontale Unterlage aufgesetzt, die die unteren Öffnungen der Form verschließt. Durch die oberen Öffnungen werden die Formnester mit Betongemenge befüllt, das anschließend über an der Stempeleinheit angeordnete Druckplatten gepresst wird, in dem die Druckplatten durch die oberen Öffnungen in die Formnester eingesenkt werden. Anschließend erfolgt durch Rütteln der Unterlage eine Verfestigung des Betongemenges zu formstabilen Betonformteilen. Diese werden durch die unteren Öffnungen der Formnester entformt.

Die Stempeleinheit ist mit einer typischerweise hydraulisch betätigten Vertikalbewegungseinheit der Formmaschine verbunden und mittels dieser vertikal verfahrbar. Die Verbindung kann in gebräuchlicher Bauweise über eine Auflasteinheit gegeben sein, die gewöhnlich mit der Stempeleinheit ein Formoberteil als einheitlich handhabbare Baugruppe bildet. Mittels eines Anschlags an Stempeln der Stempeleinheit wird eine gleichmäßige Steinhöhe auch bei unterschiedlicher Verdichtung des Betongemenges erreicht.

Bei bekannten Formmaschinen kommt der Verbindung zwischen dem Formoberteil und dem Formunterteil eine besondere Bedeutung zu. So ist beispielsweise aus der DE 36 38 207 A1 bekannt, dass bei derartigen Formen bei einer unzureichenden Ausrichtung des Formoberteils auf das Formunterteil die Gefahr einer Kollision des Druckstempels mit einer Oberseite des Formunterteils besteht. Dies tritt insbesondere dann auf, wenn das Formoberteil in die Formmaschine in das Formunterteil geführt wird, um das herzustellende Betonformteil zu formen und zu verdichten. Gemäß aus dem Stand der Technik bekannten Lösungen wurde dies versucht dadurch zu umgehen, dass das Formoberteil gegen das Formunterteil exakt ausgerichtet wird und entsprechende Einlaufschrägen an den Formnestern vorgesehen werden, die das Einführen der Druckplatten erleichtern.

Aus der DE 10 2005 048 930 A1 ist eine Steinform zur Herstellung von Betonsteinen bekannt, die ein Formoberteil mit wenigstens einem Stempel mit einem Druckstück und ein Formunterteil mit wenigstens einem Formnest zur Verwendung in einer Steinformmaschine umfaßt, wobei das Formunterteil in einer Steinformmaschine auf- und abwärts bewegbar ist. Das Formunterteil ist auf eine Formunterlage der Steinformmaschine ablegbar und das Formoberteil ist mit einer auf- und abwärts bewegbaren Maschinenaufnahme der Steinformmaschine kuppelbar. Ein Füllkasten der Steinformmaschine ist über das Formunterteil verfahrbar und das Formoberteil und/oder das Formunterteil weist zu einem Maschinenrahmen der Steinformmaschine Spiel auf. Hierbei ist zum Ausrichten des Formunterteils und des Formoberteils in einer xy-Ebene eine Zentriereinrichtung vorgesehen. Dabei wird eine exakte Zentrierung der beiden Formteile zueinander bewirkt, wobei ein konischer Abschnitt an der Zentriereinrichtung nach dem Eintauchen des Druckstücks in das Formnest die Zentrierung der Formteile langsam wieder frei gibt.

Aus der DE 10 2015 103 829 A1 ist eine Vorrichtung zur Herstellung von Betonformteilen in einer Formmaschine bekannt, die ein Formoberteil mit wenigstens einem Druckstempel zur Übertragung einer Kraft auf wenigstens eine Druckplatte umfasst, wobei die Druckplatte in vertikaler Richtung in eine Öffnung eines Formnestes in einem Formunterteil einführbar ist, wobei das Formunterteil von einem Rahmen umgeben ist, der ein mit dem Formoberteil verbundenes Führungsmittel aufweist, das so ausgebildet ist, dass das Formunterteil gegen das Formoberteil aus der vertikalen Richtung während des Eingreifens der Druckplatten in die Öffnungen des Formnests kippbar ist.

Die DE 10 2005 054 993 A1 offenbart eine Führungseinrichtung gemäß dem Oberbegriff des Anspruchs 1. In dieser Druckschrift wird insbesondere eine Vorrichtung zur Herstellung von Betonformsteinen durch Verdichten eines Betongemenges beschrieben, bei der auf eine Form vertikale Rüttelbewegungen einwirken, wobei die Form auf einer rüttelbaren Unterlage angeordnet ist und über eine relativ zur Form verfahrbaren Auflasteinrichtung verdichtet werden kann, wobei erfindungsgemäß eine oder mehrere der relativ zueinander vertikal verfahrbaren Baugruppen horizontal durch Magnetkräfte zentriert werden. Hierbei wird eine Magnetanordnung mit zwei Teilanordnungen beschrieben, die berührungslos zentriert werden. Dabei sind die zweiten Teilanordnungen ortsfest bezüglich eines Teils der Vorrichtung und dienen als Vertikalführungen der Formmaschine, so dass eine Zentrierung der beweglichen Auflastvorrichtung relativ zu einem Maschinenrahmen geschaffen wird.

Es ist Aufgabe der Erfindung, eine Führungseinrichtung in einer Formmaschine und Formmaschine mit einer solchen Führungseinrichtung zu schaffen, bei der die Zentrierung zwischen Formoberteil und Formunterteil weiter verbessert wird, indem die Führungseinrichtung einen geringen Verschleiß aufwiest.

Diese Aufgabe wird durch die Merkmale des Patentanspruchs 1 gelöst. Weitere vorteilhafte Ausgestaltungen der Erfindung sind jeweils Gegenstand der Unteransprüche. Diese können in technologisch sinnvoller Weise miteinander kombiniert werden. Die Beschreibung, insbesondere im Zusammenhang mit der Zeichnung, charakterisiert und spezifiziert die Erfindung zusätzlich.

Gemäß der Erfindung wird eine Führungseinrichtung in einer Formmaschine, nämlich eine Führungseinrichtung für eine Formmaschine, geschaffen. Die Führungseinrichtung umfasst ein Formoberteil zur Übertragung einer Druckkraft auf wenigstens eine Druckplatte, und die Führungseinrichtung umfasst ein Formunterteil, wobei die Druckplatte in Einschubrichtung in eine Öffnung des Formunterteils einführbar ist, wobei dem Formoberteil ein magnetisierbares erstes Führungselement und dem Formunterteil ein magnetisierbares zweites Führungselement zugeordnet sind, die sich außerhalb der Öffnung an wenigstens zwei Positionen entlang der Einschubrichtung berührungslos in einem Führungsbereich überlappen, so dass das Formunterteil mittels einer magnetischen Kraft zwischen den Führungselementen einen quer zur Einschubrichtung verlaufenden vordefinierten Abstand zum Formoberteil beim Einführen der Druckplatte in das Formunterteil einhält, wobei das zweite Führungselement an wenigstens zwei diagonal gegenüberliegenden Eckbereichen der Öffnung außerhalb des Formnests am Rahmen angeordnet sind und das erste Führungselement an einer der Druckplatte zugeordneten Druckstempelplatte befestigt ist.

Demnach wird eine Führungseinrichtung geschaffen, bei der das Formoberteil und das Formunterteil der Formmaschine mittels einer Magnetführung zueinander ausgerichtet sind. Aufgrund der berührungslosen Führung mittels der erfindungsgemäßen Führungseinrichtung ist es somit möglich, Verschleiß der Führungseinrichtung zu vermeiden bzw. zu verringern. Neben den im Vergleich zu mechanischen Führungen verbesserten Standzeiten besteht ein weiterer Vorteil darin, dass Rüttelenergieverluste verringert werden. Üblicherweise wird bei der Herstellung von Betonformsteinen das Formunterteil nach Einfüllen des Betongemenges und einer Druckbeaufschlagung mittels einer Auflasteinheit über einen Rütteltisch weiter komprimiert. Eine mechanische Führung zwischen dem Formoberteil und dem Formunterteil entzieht jedoch diesem Prozess Energie, was bei der Auslegung der Betriebsparameter des Rütteltisches entsprechend berücksichtigt werden muss. Die magnetische Führung gemäß der Erfindung schafft hier Abhilfe. Aufgrund der magnetischen Führung mittels der beiden Führungselemente kann sichergestellt werden, dass Druckplatten des Formoberteils nicht mit Seitenwänden im Formunterteil in Berührung kommen können, wodurch mögliche Beschädigungen sowohl am Formunterteil als auch an den Druckplatten verhindert werden können. Die bisher im Stand der Technik übliche Einlauffase an den Wänden des Formunterteils kann somit entfallen, wodurch auch entsprechende Abnutzung im Bereich der Oberkante des Formunterteils vermieden werden kann. Ein nachträgliches, sehr zeitintensives Aufschweißen der Oberkante des Formunterteils ist daher nicht mehr notwendig. Dadurch werden aber auch die Bereitstellungskosten des Formunterteils reduziert, da die Überhöhung der Form des Formunterteils geringer gewählt werden kann, da kein Bereich mehr für die Einlauffase vorgesehen werden muss.

Gemäß einer Ausführungsform der Erfindung weist zur Erzeugung der magnetischen Kraft das erste Führungselement oder das zweite Führungselement auf einer dem anderen Führungselement zuweisenden Oberseite im Führungsbereich eine Vielzahl von Permanentmagneten oder Elektromagneten auf.

Während das Bereitstellen der magnetischen Kraft mittels Permanentmagneten eine einfache und kostengünstige Möglichkeit zur Schaffung einer magnetischen Führungseinrichtung darstellt, kann es in anderen Anwendungsfällen vorteilhaft sein, mittels Elektromagneten die magnetische Lagerkraft entsprechend einstellbar zu gestalten. Dabei ist sowohl die Vorgabe eines vorherbestimmten Wertes als auch die aktive Einstellbarkeit zur Dämpfung der Relativbewegung zwischen Formoberteil und Formunterteil möglich. Die Ausgestaltung der Magneten im Führungsbereich kann dabei auf unterschiedliche Weise erfolgen, wobei es sowohl vorgesehen ist, sowohl auf dem ersten Führungselement als auch auf dem zweiten Führungselement entsprechende Permanent- oder Elektromagnete anzuordnen. Ein magnetisches Lager ist jedoch auch durch Anordnen von Magneten lediglich am ersten Führungselement oder am zweiten Führungselement denkbar, da beispielsweise am anderen Führungselement entsprechende Wirbelströme erzeugt werden würden. Neben einer Vielzahl einzelner Magnete, die beispielsweise in einer Matrixform angeordnet sein können, ist auch das Anbringen großflächiger Magnete möglich. Der Führungsbereich wird dabei so mit Magneten versehen, dass die magnetische Kraft entlang der Einschubrichtung der Druckplatten über eine größere Wegstrecke erhalten bleibt, so dass das Formunterteil zum Formoberteil in der Formmaschine zentriert werden kann. Durch ein Abschalten der Elektromagnete kann auch die Effizienz beim Rüttelvorgang gesteigert werden, da diesem keine Energie mehr entzogen wird. Bei der Anordnung der Vielzahl einzelner Magnete in Matrixform kann durch Wahl einer entsprechenden Polung einzelner Magnete der Feldverlauf und damit die magnetische Kraft zwischen dem ersten Führungselement und dem zweiten Führungselement beeinflusst werden. Hierbei ist es auch denkbar, dass zusätzlich eine residuale Kraft auch in axialer Richtung, d.h. parallel zur Einschubrichtung erzeugt werden kann.

Gemäß einer weiteren Ausführungsform der Erfindung sind das erste Führungselement und das zweite Führungselement in Viereckbereichen der Öffnung angeordnet.

Die erfindungsgemäße Führungseinrichtung schafft einen translatorischen Freiheitsgrad entlang der Einschubrichtung, wobei in der Ebene der Druckplatten eine entsprechende Zentrierung erfolgt. Hierbei kann die Zentrierung sowohl über zwei, vorzugsweise an gegenüber liegenden Ecken des Formunterteils angebrachte Führungsbereiche oder auch in allen Viereckbereichen erfolgen. Hierbei sind prinzipiell zwei Möglichkeiten denkbar. Zum einen können die Eckbereiche jeweils eine Öffnung umgeben. In diesem Fall weist das Formunterteil Führungseinrichtungen für jede Kombination aus Druckplatte und dazugehöriger Öffnung auf. Üblicherweise ergänzen sich eine Vielzahl von Öffnungen, die jeweils mit einer eigenen Druckplatte versehen sind, zu einem Formnest im Formunterteil, wobei in den Eckbereichen des Formunterteils an zwei oder vier Positionen entsprechende Führungselemente angeordnet sein können. Während die erstgenannte Variante eine magnetische Führung für jede Druckplatte schafft, wird bei der zweiten Variante eine magnetische Führung für eine gesamte Formmaschine bereitgestellt.

Gemäß einer weiteren Ausführungsform der Erfindung ist das zweite Führungselement an Außenseiten des Rahmens und einer Befestigungsvorrichtung zur Befestigung des Formunterteils in einem Maschinenrahmen angeordnet.

Die Führungseinrichtung lässt sich vorteilhafterweise so am Formunterteil befestigen, dass die Führung lediglich zwischen Formoberteil und Formunterteil erfolgt, ohne dabei die übrigen Komponenten der Formmaschine, wie Auflasteinrichtung oder Maschinenrahmen berücksichtigen zu müssen. Die Führungseinrichtung ist somit auf die Kombination aus Formoberteil und Formunterteil abgestimmt, so das bei Wechsel eines oder beider Teile keine Umbauten an den übrigen Komponenten der Formmaschine vorgenommen werden müssen. Dies ist auch bei Änderungen an der Steinhöhe vorteilhaft.

Die Führungseinrichtung kann dabei so ausgestaltet sein, dass das Formunterteil gegen das Formoberteil entlang der Einschubrichtung kippbar ist. Die Führungseinrichtung wurde somit einen Rotationsfreiheitsgrad schaffen, bei dem der Kippwinkel typischerweise auf 1 bis 2° beschränkt wird, wie dies bereits aus dem Stand der Technik bei mechanischen Führungen vorteilhaft realisiert wurde.

Im Führungsbereich, bei dem sich typischerweise die Magnete des ersten Führungselements und des zweiten Führungselements gegenüberstehen, können auf unterschiedliche Weise ausgebildet sein. So ist es möglich, dass das erste Führungselement und das zweite Führungselement mit korrespondierenden Oberflächen ausgebildet sind, die beispielsweise als gewinkelte Wandflächen entlang der Einschubrichtung ausgestaltet sind. Typischerweise wurde hier eine L-förmige oder V-förmige Ausgestaltung der Führungselemente gewählt werden, wobei das zweite Führungselement an einem die Öffnung umgebenden Rahmen angeordnet sein kann und das erste Führungselement quer zur Einschubrichtung beabstandete zum zweiten Führungselement angeordnet werden könnte.

In einer anderen Ausgestaltung kann das erste Führungselement oder das zweite Führungselement das jeweils andere Führungselement umschließen, wobei hier bevorzugt das erste Führungselement in Form eines Stiftes und das zweite Führungselement in Form einer Buchse ausgebildet sein können.

Gemäß dieser Ausführungsform umschließt das Einführungselement das andere vollständig, so dass sowohl eine magnetische Führung als auch ein magnetisches Lager ausgebildet werden können, die eine Zentrierung des Formoberteils gegenüber dem Formunterteil erlauben.

Desweiteren wird eine Formmaschine zur Herstellung von Betonformsteinen mit einer Führungseinrichtung angegeben, wie sie oben beschrieben wurde.

Bei einer derartigen Formmaschine kann die magnetische Kraft einstellbar oder steuerbar sein. Die magnetische Kraft bleibt dabei während eines Einfädelns von Druckplatten in die Öffnung, während einer Verdichtung des Betongemenges oder während eines Entschalvorgangs des Betonformsteins aufrechterhalten.

Vorteilhafterweise kann die magnetische Kraft während eines Rüttelvorgangs verringert werden oder gänzlich fehlen, um dem Rüttelvorgang keine Energie durch die Führung des Formunterteils im Formoberteil zu entziehen.

Die magnetische Kraft kann darüber hinaus auch beim Einbau des Formunterteils in die Formmaschine vorliegen, so dass eine Zentrierung von Formoberteil zum Formunterteil während des Einbaus möglich ist.

Vorteilhafterweise kann die Führungseinrichtung das Einbauen des Formunterteils in die Formmaschine mit einer an dem ersten Führungselement oder dem zweiten Führungselement angeordneten Einlauffase unterstützen.

Nachfolgend werden einige Ausführungsbeispiele anhand der Zeichnungen näher erläutert. Es zeigen:
- Fig. 1: eine Formmaschine mit einer Führungseinrichtung gemäß einer Ausführungsform der Erfindung in einer perspektivischen Seitenansicht,
- Fig. 2a: die Formmaschine aus Fig. 1 in einer Ansicht von ihrer Unterseite,
- Fig. 2b: die Formmaschine aus Fig. 2a in einer Detailansicht,
- Fig. 3: die Führungseinrichtung aus Fig. 1 in einer weiteren perspektivischen Seitenansicht,
- Fig. 4: eine Formmaschine mit einer Führungseinrichtung gemäß einer weiteren Ausführungsform der Erfindung in einer perspektivischen Seitenansicht,
- Fig. 5a: die Formmaschine aus Fig. 4 in einer Ansicht von ihrer Unterseite,
- Fig. 5b: die Formmaschine aus Fig. 5a in einer Detailansicht,
- Fig. 6: die Führungseinrichtung aus Fig. 4 in einer weiteren perspektivischen Seitenansicht.

In den Figuren sind gleiche oder funktional gleich wirkende Bauteile mit den gleichen Bezugszeichen versehen.

In Figur 1 ist ein Teil einer Formmaschine FM gezeigt, wie sie für die Herstellung von Betonformteilen durch Komprimieren eines Betongemenges verwendet wird. Der in Figur 1 gezeigte Teil umfasst dabei diejenigen Teile, welche das Formen der Betonformteilen beim Komprimieren des Betongemenges bewirken. Die übrigen Bestandteile, wie ein die gezeigten Teile tragender Maschinenrahmen, ein Rütteltisch, auf dem Bestandteile der Erfindung ruhen, eine Füllvorrichtung zum Befüllen mit dem Betongemenge und eine üblicherweise hydraulisch betätigte Vorrichtung zum Komprimieren des Betongemenges sind dem Fachmann bekannt.

Die Formmaschine FM ist in Fig. 1 in einer perspektivischen Seitenansicht gezeigt. Man erkennt, dass ein Formoberteil FO mit einer Vielzahl von Druckplatten DP in Verbindung steht, wobei über eine nicht dargestellte Auflasteinheit das Formoberteil FO in Richtung einer Einschubrichtung ER bewegt werden kann. Zwischen den Druckplatten DP und dem Formoberteil FO sind entsprechende Stempel ST vorgesehen, die die Druckplatten DP am Formoberteil FO halten. Sämtliche Druckplatten DP sind über ihre Stempel ST mittels einer Druckstempelplatte DS verbunden, so sich die Druckplatten DP über die nicht dargestellte Auflasteinheit gemeinsam noch oben und unten bewegen können. Bei der Bewegung nach unten greifen die Druckplatten DP in entsprechende Öffnungen OE eines Formunterteils FU ein. Die Öffnungen OE sind dabei von einem Rahmen RA umgeben. Der Rahmen RA weist an zwei gegenüberliegenden Seiten Befestigungsvorrichtungen BV auf, mittels derer das Formunterteil FU an dem oben erwähnten Maschinenrahmen befestigt wird.

In die Öffnungen OE wird beim Betrieb der Formmaschine FM ein Betongemenge eingefüllt, so dass nach Eindringen der Druckplatten DP entlang der Einschubrichtung ER eine Komprimierung des Betongemenges möglich ist. Das Formunterteil FU wird üblicherweise auf dem oben erwähnten Rütteltisch abgelegt.

Neben der Produktion eines einzelnen Betonformsteins wird typischerweise das Formunterteil FU in mehrere Öffnungen OE unterteilt, die über entsprechend geformte Seitenwände SW voneinander abgetrennt sind. Eine Vielzahl derartiger Öffnungen wird typischerweise als Formnest bezeichnet. An der oberen Kante KA der Seitenwände SW des Formunterteils FU ist erfindungsgemäß keine Einlauffase vorgesehen. Dies wird dadurch erreicht, dass die Zentrierung von Formoberteil FO und Formunterteil FU mittels einer Führungseinrichtung erfolgt, die wie in Fig. 1 gezeigt ist, ein erstes Führungselement FE1 und ein zweites Führungselement FE2 aufweist. Das erste Führungselement FE1 ist dabei dem Formoberteil zugeordnet. Das zweite Führungselement FE2 ist dem Formunterteil FU zugeordnet und kann an einem Abschnitt des Formunterteils FU angeordnet sein, das einem außerhalb des Formnests ausgebildeten Rahmens entspricht.

Die Positionierung der Führungseinrichtung FE mittels des ersten Führungselements FE1 und des zweiten Führungselements FE2 wird nachfolgend unter Bezugnahme auf die Figuren 2a und 2b nochmals näher erläutert. Figur 2a zeigt dabei die Unterseite des Formunterteils entgegengesetzt zur Einschubrichtung ER. Figur 2b entspricht einer Detailansicht eines Eckbereiches aus Figur 2a. In diesem Beispiel weist das Formunterteil FU mehrere Öffnungen OE auf, die von der Seitenwand SW als Formnest FN abgetrennt sind.

Man erkennt, dass am Formunterteil FU in allen vier Eckbereichen EB jeweils das erste Führungselement FE1 und das zweite Führungselement FE2 angeordnet sind. Das zweite Führungselement FE2 ist dabei mit Wandflächen am Formunterteil ausgebildet, die einen Winkel von 90° zueinander aufweisen können. In einem vordefinierten Abstand, in Figur 2 als Spalt SP angedeutet, befindet sich das erste Führungselement FE1, das mit dem Formoberteil korrespondiert. Durch die Vielzahl der Magnete MA, die auf den jeweiligen Oberflächen des ersten Führungselements FE1 und des zweiten Führungselements FE2 ausgebildet sind, erfolgt die Führung des Formunterteils FU relativ zum Formoberteil FO mittels einer magnetischen Kraft, die für eine entsprechende Zentrierung sorgt. Die Magnete MA können dabei sowohl als Permanentmagnete als auch als Elektromagnete ausgebildet sein. Neben dem Anbringen der Führungseinrichtung in allen vier Eckbereichen EB ist es auch möglich, diese beispielsweise nur an zwei diagonal gegenüber liegenden Eckbereichen EB auszubilden.

Das zweite Führungselement FE2 ist mit einer Wandfläche an einer Außenseite des Rahmens RA und mit der anderen Wandfläche an einer Außenseite der Befestigungsvorrichtung BV angeordnet. Das erste Führungselement FE1 ist an der Druckstempelplatte DS befestigt. Die Druckstempelplatte DS ist dabei so geformt, dass sie die Außenseite des Rahmens RA und der Befestigungsvorrichtung BV überspannt und die Position des ersten Führungselements FE1 an der Druckstempelplatte DS ist so gewählt, dass das erste Führungselement FE1 und das zweite Führungselement FE2 in dem vordefinierten Abstand des Spalts SP zu liegen kommen.

In Figur 3 ist die Führungseinrichtung FE nochmals einzeln ohne die entsprechenden Bestandteile der Formmaschine FM gezeigt. Man erkennt, dass das erste Führungselement FE1 entlang der Einschubrichtung ER eine erste Ausdehnung AD1 aufweist, die größer als eine zweite Ausdehnung AD2 des zweiten Führungselements FE2 gewählt ist. Somit überdecken sich das erste Führungselement FE1 und das zweite Führungselement FE2 entlang eines Führungsbereiches, der entlang eines größeren Abschnitts entlang der Einschubrichtung ER für die entsprechende Zentrierung sorgt. Das erste Führungselement FE1 ist mit einer Einlauffase EF und das zweite Führungselement FE2 mit einer korrespondierenden weiteren Einlauffase EF' ausgebildet, die den Zusammenbau von Formunterteil FU und Formoberteil FO erleichtern sollen.

In Figur 4 ist eine weitere Ausführungsform der Erfindung gezeigt. Im Unterschied zu der Ausführungsform gemäß Figur 1 bis 3 werden hier die Führungselemente FE1 und FE2 nicht mit korrespondierenden Oberflächen gebildet, sondern sind so angeordnet, dass das erste Führungselement FE1 in das zweite Führungselement FE2 eingreift. Das zweite Führungselement FE2 umgibt daher das erste Führungselement FE1 vollständig.

In den Figuren 5a und 5b ist die entsprechende Anordnung der Führungselemente FE1 und FE2 in den Eckbereichen EB des Formunterteils entsprechend dargestellt. Man erkennt, insbesondere in Figur 5b, dass sich auch hier wiederum zwischen dem ersten Führungselement FE1 und dem zweiten Führungselement FE2 ein entsprechender Spalt SP ausbildet. Das zweite Führungselement FE2 ist wiederum an den Außenseiten des Rahmens RA und der Befestigungsvorrichtung BV angeordnet. Das erste Führungselement FE1 ist an der Druckstempelplatte DS befestigt.

In Figur 6 ist die Führungseinrichtung FE wiederum ohne die Bestandteile der Formmaschine gezeigt. Man erkennt, dass das erste Führungselement in Form eines Stiftes ausgebildet ist, der wiederum im Führungsbereich mit einer Vielzahl von Magneten MA an seiner Oberseite versehen ist. Das zweite Führungselement FE2 ist in Form einer Buchse oder eines Hohlzylinders ausgebildet, auf dessen Innenseite ebenfalls eine Vielzahl von Magnete MA angeordnet sind.

Das erste Führungselement FE1 ist wiederum mit einer Einlauffase EF ausgebildet.

Die Magnete MA können sowohl bei der Ausführung gemäß Figur 4 bis 6 als auch bei der Ausführung gemäß Figur 1 bis 3 sowohl durch Permanentmagnete als auch durch Elektromagnete gebildet werden. Während im ersten Fall eine einfache aber dennoch zuverlässige Führung zwischen Formoberteil FO und Formunterteil FU möglich ist, kann im zweiten Fall auch eine Steuerung oder Einstellbarkeit der magnetischen Kraft erreicht werden.

Die Steuerung kann dabei die magnetische Kraft zu unterschiedlichen Betriebszeitpunkten der Formmaschine FM entsprechend beeinflussen, um beispielsweise während eines Einfädelns von Druckplatten DP in die Öffnung OE, während einer Verdichtung des Betongemenges in der Öffnung OE beim Eindringen der Druckplatten DP oder während eines Entschalvorgangs des Betonformsteins aufrechtzuerhalten. Vorteilhafterweise kann die magnetische Kraft während eines Rüttelvorgangs verringert werden oder gänzlich fehlen, um dem Rüttelvorgang keine Energie durch die Führung des Formunterteils FU im Formoberteil FO zu entziehen.

### Liste der Bezugszeichen:

- AD1: erste Ausdehnung
- AD2: zweite Ausdehnung
- BV: Befestigungsvorrichtung
- DP: Druckplatte
- DS: Druckstempelplatte
- EB: Eckbereich
- EF: Einlauffase
- EF': weitere Einlauffase
- ER: Einschubrichtung
- FE: Führungseinrichtung
- FE1: erstes Führungselement
- FE2: zweites Führungselement
- FM: Formmaschine
- FN: Formnest
- FO: Formoberteil
- FU: Formunterteil
- KA: obere Kante
- MA: Magnet
- OE: Öffnung
- RA: Rahmen
- SP: Spalt
- ST: Stempel
- SW: Seitenwand

## Patentansprüche

1. Führungseinrichtung für eine Formmaschine (FM), wobei die Führungseinrichtung ein Formoberteil (FO) zur Übertragung einer Druckkraft auf wenigstens eine Druckplatte (DP) umfasst und die Führungseinrichtung ein Formunterteil (FU) umfasst, wobei die Druckplatte (DP) in Einschubrichtung (ER) in wenigstens eine Öffnung (OE) des Formunterteils (FU) einführbar ist, wobei die wenigstens eine Öffnung (OE) des Formunterteils (FU) ein Formnest (FN) bilden und von einem Rahmen (RA) umgeben ist, wobei dem Formoberteil (FO) ein magnetisierbares erstes Führungselement (FE1) und dem Formunterteil (FU) ein magnetisierbares zweites Führungselement (FE2) zugeordnet sind, **dadurch gekennzeichnet, dass** die erste und zweite magnetisierbaren Führungselemente sich außerhalb der Öffnung (OE) an wenigstens zwei Positionen entlang der Einschubrichtung (ER) berührungslos in einem Führungsbereich überlappen, so dass das Formunterteil (FU) mittels einer magnetischen Kraft zwischen dem ersten Führungselement (FE1) und dem zweiten Führungselement (FE2) einen quer zur Einschubrichtung (ER) verlaufenden vordefinierten Abstand (SP) zum Formoberteil (FO) beim Einführen der Druckplatte (DP) in das Formunterteil (FU) einhält, wobei das zweite Führungselement (FE2) an wenigstens zwei diagonal gegenüberliegenden Eckbereichen (EB) der Öffnung (OE) außerhalb des Formnests (FN) am Rahmen (RA) angeordnet sind und das erste Führungselement (FE1) an einer der Druckplatte (DP) zugeordneten Druckstempelplatte (DS) befestigt ist.

2. Führungseinrichtung nach Anspruch 1, bei der zur Erzeugung der magnetischen Kraft das erste Führungselement (FE1) oder das zweite Führungselement (FE2) auf einer dem anderen Führungselement zuweisenden Oberseite im Führungsbereich eine Vielzahl von Permanentmagneten oder Elektromagneten aufweist.

3. Führungseinrichtung nach Anspruch 1 oder 2, bei der das erste Führungselement (FE1) und das zweite Führungselement (FE2) in vier Eckbereichen (EB) der Öffnung (OE) angeordnet sind.

4. Führungseinrichtung nach einem der Ansprüche 1 bis 3, bei der das zweite Führungselement (FE2) an Außenseiten des Rahmens (RA) und einer Befestigungsvorrichtung (BV) zur Befestigung des Formunterteils (FU) in einem Maschinenrahmen angeordnet ist.

5. Führungseinrichtung nach einem der Ansprüche 1 bis 4, bei der sich eine Vielzahl von Öffnungen (OE) zu einem Formnest (FN) ergänzen, das in den Eckbereichen (EB) von dem ersten Führungselement (FE1) und dem zweiten Führungselement (FE2) umgeben ist.

6. Führungseinrichtung nach einem der Ansprüche 1 bis 5, bei der das Formunterteil (FU) gegen das Formoberteil (FO) entlang der Einschubrichtung (ER) kippbar ist.

7. Führungseinrichtung nach einem der Ansprüche 1 bis 6, bei der das erste Führungselement (FE1) und das zweite Führungselement (FE2) mit korrespondierenden Oberflächen ausgebildet sind.

8. Führungseinrichtung nach Anspruch 7, bei der das erste Führungselement (FE1) und das zweite Führungselement (FE2) jeweils mit zwei Wandflächen ausgebildet sind, die zueinander entlang der Einschubrichtung (EB) gewinkelt angeordnet.

9. Führungseinrichtung nach Anspruch 7 oder 8, bei der das zweite Führungselement (FE2) an einem die Öffnung (OE) umgebenden Rahmen angeordnet ist und das erste Führungselement (FE1) quer zur Einschubrichtung (ER) beabstandet zum zweiten Führungselement (FE2) angeordnet ist.

10. Führungseinrichtung nach Anspruch 7, bei der das erste Führungselement (FE1) oder das zweite Führungselement (FE2) das andere Führungselement umschließt

11. Führungseinrichtung nach Anspruch 10, bei der das erste Führungselement (FE1) in Form eines Stifts und das zweite Führungselement (FE2) in Form einer Buchse ausgebildet sind.

12. Formmaschine (FM) zur Herstellung von Betonformsteinen mit einer Führungseinrichtung (FE) nach einem der Ansprüche 1 bis 11.

13. Formmaschine nach Anspruch 12, bei der die magnetische Kraft einstellbar oder steuerbar ist.

14. Formmaschine nach Anspruch 12 oder 13, bei der die magnetische Kraft während eines Einfädelns von Druckplatten (DP) in die Öffnung (OE), während einer Verdichtung des Betongemenges oder während eines Entschalvorgangs des Betonformsteins aufrechterhalten ist.

15. Formmaschine nach einem der Anspruch 12 bis 14, bei der die magnetische Kraft bei einer Zentrierung von Formoberteil (FO) und Formunterteil (FU) während des Einbaus aufrechterhalten ist.

## Claims

1. Guide device for a molding machine (FM), the guide device comprising an upper mold part (FO) for transmitting a compressive force to at least one pressure plate (DP) and the guide device comprising a lower mold part (FU), the pressure plate (DP) being able to be inserted in the insertion direction (ER) into at least one opening (OE) in the lower mold part (FU), the at least one opening (OE) in the lower mold part (FU) forming a mold cavity (FN) and being surrounded by a frame (RA), a magnetizable first guide element (FE1) being associated with the upper mold part (FO) and a magnetizable second guide element (FE2) being associated with the lower mold part (FU), **characterized in that**
the first and second magnetizable guide elements overlap without contact outside the opening (OE) at at least two positions along the insertion direction (ER) in a guide region so that the lower mold part (FU), by means of a magnetic force between the first guide element (FE1) and the second guide element (FE2), keeps a predefined distance (SP), extending transversely to the insertion direction (ER), from the upper mold part (FO) when the pressure plate (DP) is inserted into the lower mold part (FU), the second guide element (FE2) being arranged at at least two diagonally opposite corner regions (EB) of the opening (OE) outside the mold cavity (FN) on the frame (RA) and the first guide element (FE1) being fastened to a pressure stamp plate (DS) associated with the pressure plate (DP).

2. Guide device according to claim 1, wherein, to generate the magnetic force, the first guide element (FE1) or the second guide element (FE2) has a large number of permanent magnets or electromagnets on an upper side facing the other guide element in the guide region.

3. Guide device according to either claim 1 or claim 2, wherein the first guide element (FE1) and the second guide element (FE2) are arranged in four corner regions (EB) of the opening (OE).

4. Guide device according to any of claims 1 to 3, wherein the second guide element (FE2) is arranged on the outside of the frame (RA) and a fastening apparatus (BV) for fastening the lower mold part (FU) in a machine frame.

5. Guide device according to any of claims 1 to 4, wherein a large number of openings (OE) add up to form a mold cavity (FN) which is surrounded by the first guide element (FE1) and the second guide element (FE2) in the corner regions (EB).

6. Guide device according to any of claims 1 to 5, wherein the lower mold part (FU) can be tilted against the upper mold part (FO) along the insertion direction (ER).

7. Guide device according to any of claims 1 to 6, wherein the first guide element (FE1) and the second guide element (FE2) are designed having corresponding surfaces.

8. Guide device according to claim 7, wherein the first guide element (FE1) and the second guide element (FE2) are each formed having two wall surfaces which are arranged at an angle to one another along the insertion direction (EB).

9. Guide device according to either claim 7 or claim 8, wherein the second guide element (FE2) is arranged on a frame surrounding the opening (OE) and the first guide element (FE1) is arranged transversely to the insertion direction (ER) at a distance from the second guide element (FE2).

10. Guide device according to claim 7, wherein the first guide element (FE1) or the second guide element (FE2) encloses the other guide element.

11. Guide device according to claim 10, wherein the first guide element (FE1) is in the form of a pin and the second guide element (FE2) is in the form of a bushing.

12. Molding machine (FM) for producing molded concrete blocks having a guide device (FE) according to any of claims 1 to 11.

13. Molding machine according to claim 12, wherein the magnetic force is adjustable or controllable.

14. Molding machine according to either claim 12 or claim 13, wherein the magnetic force is maintained while the pressure plates (DP) are being threaded into the opening (OE), while the concrete mixture is being compacted or while the molded concrete block is being demolded.

15. Molding machine according to any of claims 12 to 14, wherein the magnetic force is maintained during installation when the upper mold part (FO) and lower mold part (FU) are being centered.

## Revendications

1. Dispositif de guidage destiné à une machine de moulage (FM), dans lequel le dispositif de guidage comprend une partie supérieure de moule (FO) permettant de transmettre une force de compression à au moins une plaque de compression (DP) et le dispositif de guidage comprend une partie inférieure de moule (FU), la plaque de compression (DP) pouvant être insérée dans au moins une ouverture (OE) de la partie inférieure de moule (FU) dans la direction d'insertion (ER), l'au moins une ouverture (OE) de la partie inférieure de moule (FU) formant une cavité de moule (FN) et étant entourée d'un cadre (RA), un premier élément de guidage magnétisable (FE1) étant associé à la partie supérieure de moule (FO) et un second élément de guidage magnétisable (FE2) étant associé à la partie inférieure de moule (FU), **caractérisé en ce que** les premier et second éléments de guidage magnétisables se chevauchent, sans contact dans une zone de guidage, à l'extérieur de l'ouverture (OE) sur au moins deux positions le long de la direction d'insertion (ER), de sorte que la partie inférieure de moule (FU), au moyen d'une force magnétique entre le premier élément de guidage (FE1) et le second élément de guidage (FE2), respecte une distance prédéfinie (SP) s'étendant transversalement à la direction d'insertion (ER) par rapport à la partie supérieure de moule (FO) lors de l'insertion de la plaque de compression (DP) dans la partie inférieure de moule (FU), le second élément de guidage (FE2) étant disposé sur au moins deux zones d'angle (EB) opposées diagonalement de l'ouverture (OE) à l'extérieur de la cavité de moule (FN) sur le cadre (RA) et le premier élément de guidage (FE1) étant fixé à une plaque de timbre de compression (DS) associée à la plaque de compression (DP).

2. Dispositif de guidage selon la revendication 1, dans lequel, pour générer la force magnétique, le premier élément de guidage (FE1) ou le second élément de guidage (FE2) présente une pluralité d'aimants permanents ou d'électroaimants sur une face supérieure tournée vers l'autre élément de guidage dans la zone de guidage.

3. Dispositif de guidage selon la revendication 1 ou 2, dans lequel le premier élément de guidage (FE1) et le second élément de guidage (FE2) sont disposés dans quatre zones d'angle (EB) de l'ouverture (OE).

4. Dispositif de guidage selon l'une des revendications 1 à 3, dans lequel le second élément de guidage (FE2) est disposé sur des faces extérieures du cadre (RA) et d'un appareil de fixation (BV) permettant de fixer la partie inférieure de moule (FU) dans un bâti de machine.

5. Dispositif de guidage selon l'une des revendications 1 à 4, dans lequel une pluralité d'ouvertures (OE) viennent former conjointement une cavité de moule (FN), laquelle est entourée par le premier élément de guidage (FE1) et le second élément de guidage (FE2) dans les zones d'angle (EB).

6. Dispositif de guidage selon l'une des revendications 1 à 5, dans lequel la partie inférieure de moule (FU) peut basculer contre la partie supérieure de moule (FO) selon la direction d'insertion (ER).

7. Dispositif de guidage selon l'une des revendications 1 à 6, dans lequel le premier élément de guidage (FE1) et le second élément de guidage (FE2) sont conçus avec des surfaces correspondantes.

8. Dispositif de guidage selon la revendication 7, dans lequel le premier élément de guidage (FE1) et le second élément de guidage (FE2) sont conçus respectivement avec deux surfaces de paroi qui sont disposées de façon angulaire l'une par rapport à l'autre le long de la direction d'insertion (EB).

9. Dispositif de guidage selon la revendication 7 ou 8, dans lequel le second élément de guidage (FE2) est disposé sur un cadre entourant l'ouverture (OE) et le premier élément de guidage (FE1) est disposé transversalement à la direction d'insertion (ER), de façon espacée du second élément de guidage (FE2).

10. Dispositif de guidage selon la revendication 7, dans lequel le premier élément de guidage (FE1) ou le second élément de guidage (FE2) entoure l'autre élément de guidage.

11. Dispositif de guidage selon la revendication 10, dans lequel le premier élément de guidage (FE1) est conçu comme une broche et le second élément de guidage (FE2) est conçu comme une douille.

12. Machine de moulage (FM) permettant la production de blocs moulés en béton et comportant un dispositif de guidage (FE) selon l'une des revendications 1 à 11.

13. Machine de moulage selon la revendication 12, dans laquelle la force magnétique est réglable ou commandable.

14. Machine de moulage selon la revendication 12 ou 13, dans laquelle la force magnétique est maintenue pendant un enfilage de plaques de compression (DP) dans l'ouverture (OE), pendant un compactage du mélange de béton ou pendant un processus de démoulage du bloc moulé en béton.

15. Machine de moulage selon l'une des revendications 12 à 14, dans laquelle la force magnétique est maintenue lorsque la partie supérieure de moule (FO) et la partie inférieure de moule (FU) sont centrées pendant l'installation.
